# FASCICULE DE BREVET EUROPEEN

(11) **EP 0 581 707 B1**
(45) Date de publication et mention de la délivrance du brevet: **20.08.1997**
(21) Numéro de dépôt: 93440051.6
(22) Date de dépôt: 30.06.1993
(51) Int. Cl.: B61D 17/06, B61F 1/10

(54) **Structure absorbeuse d'énergie, en particulier pour véhicules ferroviaires**
Struktur zur Energieaufnahme, insbesondere für Eisenbahnfahrzeuge
Structure for energy absorption, especially for railway vehicles

(30) Priorité: 28.07.1992 FR 9209503
(43) Date de publication de la demande: 02.02.1994
(73) Titulaire: DE DIETRICH & CIE, S. A., F-67110 Niederbronn-Les-Bains (FR)
(72) Inventeur: Dannawi, Marwan, F-44240 La Chapelle/Erdre (FR); Cleon, Louis Marie, F-75017 Paris (FR); Fuchs, Aloise, F-67110 Niederbronn les Bains (FR); Tritz, Bernard, F-67110 Niederbronn Les Bains (FR); Bich, Gérard, G-67110 Niederbronn les Bains (FR); Preiss, Paul, F-6700 Strasbourg (FR)
(74) Mandataire: Nuss, Pierre

(56) Documents cités:
- DE-A- 2 509 351
- GB-A- 318 133
- US-A- 4 702 515

## Description

La présente invention concerne le domaine de la construction de véhicules, en particulier ferroviaires, et notamment les structures d'extrémité libres de tous véhicules, et a pour objet une structure absorbeuse d'énergie pour de tels véhicules.

Les véhicules ferroviaires existant actuellement sont généralement équipés à leurs parties d'extrémité d'une structure destinée à supporter les sollicitations que subit le véhicule en conditions normales de circulation et lors de faibles chocs.

Cependant, en cas de chocs importants, notamment à vitesse relativement élevée, les véhicules existants ne présentent pas de disposition de protection des passagers par déformation préférentielle d'une partie de leur structure, de sorte que lesdits passagers sont exposés à un risque important de dommages corporels en cas de tels chocs.

A cet effet, on connaît, par US-A-4 702 515 et par DE-A-2 509 351 des structures déformables destinées à équiper des véhicules motorisés et absorbant, lors d'un choc, par déformation plastique, une partie importante de l'énergie dudit choc. Le document DE-A-2 509 351 prévoit le montage d'une telle structure absorbeuse en extrémité d'un véhicule.

Cependant, ces documents ne divulguent nullement un moyen déformable correspondant à un espace technique et protégeant, par sa déformation un espace voyageur.

La présente invention a pour but de pallier ces inconvénients en proposant un structure absorbeuse d'énergie, en particulier pour véhicules ferroviaires, permettant la déformation totale d'un espace, tout en assurant la protection de l'espace voyageur.

A cet effet, la structure absorbeuse d'énergie dans un véhicule, en particulier véhicule ferroviaire, qui consiste en une zone déformable par flambage plastique dynamique de ses éléments de structure, ladite zone étant prévue à au moins une ou aux deux extrémités du véhicule, est caractérisée en ce que la zone déformable par flambage plastique dynamique de ses éléments de structure forme un compartiment à bagages, une plate-forme d'accès, ou analogue, avec possibilité d'accès bilatéral, entre un cadre mobile d'extrémité et un cadre fixe délimitant l'extrémité de l'espace voyageur, le cadre mobile d'extrémité étant constitué par des montants anti-collision, par une traverse supérieure et par une traverse de tête, sur laquelle sont fixés l'attelage, ainsi que les tampons et un dispositif d'antichevauchement garantissant une bonne repartition des efforts.

L'invention sera mieux comprise, grâce à la description ci-après, qui se rapporte à un mode de réalisation préféré, donné à titre d'exemple non limitatif, et expliqué avec référence au dessin schématique annexé, dans lequel :
la figure 1 est une vue partielle en perspective d'une structure conforme à l'invention ;
la figure 2 est une vue en perspective d'un élément absorbeur d'énergie, et
la figure 3 représente, dans une vue analogue à celle de la figure 2, l'élément absorbeur après écrasement.

La structure absorbeuse d'énergie pour véhicules, en particulier ferroviaires, représentée à titre d'exemple à la figure 1 des dessins annexés, consiste en une zone 1 déformable par flambage plastique dynamique de ses éléments de structure 2, ladite zone 1 étant prévue à au moins une ou aux deux extrémités du véhicule 3 et formant avantageusement un compartiment à bagages, une plate-forme d'accès, ou analogue, avec possibilité d'accès bilatéral, entre un cadre mobile d'extrémité 4 et un cadre fixe 5 délimitant l'extrémité de l'espace voyageur.

Le cadre mobile d'extrémité 4 est constitué par des montants anti-collision 6, par une traverse supérieure 7 et par une traverse de tête 8, sur laquelle sont fixés l'attelage 9, ainsi que les tampons 10 et avantageusement un dispositif d'antichevauchement garantissant une bonne répartition des efforts.

L'attelage 9 et les tampons 10 sont de type connu et ne sont représentés sur le dessin annexé que par leur trait d'axe.

Les dispositifs d'antichevauchement ne sont non plus représentés au dessin annexé et peuvent être notamment du type décrit dans la demande de brevet français n° 91 11407.

Le cadre fixe 5 se présente avantageusement sous forme d'un arceau rigide 11, en appui sur la section complète du véhicule 3 et relié à une traverse inférieure 12. Cette dernière peut, notamment, former une traverse pivot d'un véhicule ferroviaire.

Conformément à une caractéristique de l'invention, les éléments de structure 2 sont déformables suivant une direction prédéterminée et sont constitués par des profilés formant, respectivement, des longerons centraux 13 et des brancards 14 reliant la traverse de tête 8 du cadre mobile 4 à la traverse inférieure 12 du cadre fixe 5 et des battants 15 reliant la traverse supérieure 7 du cadre mobile 4 à l'arceau 11 du cadre fixe 5.

La zone déformable 1 est avantageusement destinée à réaliser une absorption d'énergie par flambage plastique des éléments de structure 2 sans avoir recours à des absorbeurs d'énergie rapportés à la structure du véhicule.

Les profilés constituant les éléments 2 formant les longerons centraux 13, les brancards 14 et les battants 15, sont des profilés I double âme et peuvent être réalisés par extrusion et usinage ou par mécanosoudure, les découpes 16 étant avantageusement réalisées par usinage.

A cet effet, les profilés I double âme constituant les éléments 2 sont conformés pour se déformer par flambage plastique orienté se réalisant par déformations successives dans l'axe longitudinal desdits profilés.

En vue de l'obtention d'un tel flambage, les profilés formant les longerons centraux 13, les brancards 14 et les battants 15, sont avantageusement réalisés en un matériau ductile permettant un allongement important et sont munis, dans le plan de leur déformation préférentielle, de découpes 16. Ces découpes 16 se présentent, de préférence, sous forme de trous oblongs. Ainsi, la prévision des trous 16 permet de réaliser un affaiblissement des profilés sous une charge de compression et l'existence d'arcs de cercle aux extrémités desdites découpes 16 permet de diriger le flambage plastique desdits profilés perpendiculairement à l'axe longitudinal desdites découpes 16. Il en résulte que dans le mode de réalisation représenté au dessin annexé les parois verticales des profilés 13 à 15 ont tendance à se déformer au droit des découpes 16 suivant une série de plis symétriques correspondant chacun à une découpe. Cette série de plis permet, en fait, de réaliser une déformation et un flambage plastiques par étages, c'est-à-dire progressifs (figure 3).

Ces profilés peuvent présenter, le cas échéant, un flambage plastique dirigé préalable des parois correspondant aux bords longitudinaux des découpes 16 par cintrage. Dans un tel cas, ces profilés 13 à 15 formant les éléments 2 ne remplissent plus la fonction élastique de la structure et sont uniquement destinés à former un élément absorbeur d'énergie et le pic en effort du démarrage du flambage est supprimé.

Conformément à une variante de réalisation de l'invention, les éléments 2 peuvent être constitués par une juxtaposition et/ou une superposition de plusieurs profilés simples, dont les parties munies de découpes 16 s'étendent parallèlement et/ou perpendiculairement entre elles, dans le même plan ou dans des plans parallèles et/ou perpendiculaires. Ainsi, il est possible de réaliser un élément de structure complexe capable d'absorber une très importante énergie de déformation.

Afin d'éviter un flambage généralisé de chaque élément, les battants 15 sont assemblés entre eux par des profilés de liaison rigidificateurs 17 et les longerons centraux 13 et les brancards 14 sont également assemblés entre eux par d'autres profilés de liaison rigidificateurs 18, ces profilés 17 et 18 étant avantageusement reliés aux profilés 13 à 15 en des emplacements correspondant à un intervalle compris entre deux découpes 16 et à une fréquence d'une ou de plusieurs découpes.

Ces découpes 16 sont définies afin de garantir un ordre de flambage plastique préférentiel des différents étages, cet ordre étant le même pour tous les éléments 2 reliés entre eux.

Il est également possible d'augmenter la rigidité transversale en tournant avantageusement les brancards 14 de 90° autour de leur axe longitudinal, de telle manière que leurs plans de déformation soient perpendiculaires à celui des longerons centraux 13.

Les longerons centraux 13 et les brancards 14 sont avantageusement encastrés et en appui dans la traverse de tête 8 du cadre mobile 4 et dans la traverse inférieure 12 du cadre fixe 5 et les battants 15 sont encastrés et en appui dans la traverse supérieure 7 du cadre mobile 4 et dans l'arceau 11 du cadre fixe 5, leur fixation étant assurée par soudure, par rivetage, par boulonnage ou autre.

Grâce à l'invention, il est possible de réaliser une absorption d'énergie, sur une longueur importante, à une extrémité d'un véhicule percutant un autre véhicule ou un obstacle, ladite absorption d'énergie étant réalisée par flambage plastique progressif desdits profilés sous forme d'une réduction en longueur et avec une limitation de la déformation transversale. Un tel flambage est notamment rendu possible par l'intermédiaire d'un cadre mobile rigide répartissant le choc sur l'ensemble des profilés. Cette répartition peut d'ailleurs être améliorée par mise en oeuvre conjointe de dispositifs d'antichevauchement.

En outre, le comportement élastique de la structure garantit la tenue aux sollicitations que subit le véhicule en conditions normales de circulation, ainsi que lors de faibles chocs.

Bien entendu, l'invention n'est pas limitée au mode de réalisation décrit et représenté au dessin annexé. Des modifications restent possibles, notamment du point de vue de la constitution des divers éléments ou par substitution d'équivalents techniques, sans sortir pour autant du domaine de protection de l'invention.

## Revendications

1. Structure absorbeuse d'énergie dans un véhicule, en particulier véhicule ferroviaire, consistant en une zone (1) déformable par flambage plastique dynamique de ses éléments de structure (2), ladite zone (1) étant prévue à au moins une ou aux deux extrémités du véhicule (3), caractérisée en ce que la zone (1) déformable par flambage plastique dynamique de ses éléments de structure (2) forme un compartiment à bagages, une plate-forme d'accès, ou analogue, avec possibilité d'accès bilatéral, entre un cadre mobile d'extrémité (4) et un cadre fixe (5) délimitant l'extrémité de l'espace voyageur, le cadre mobile d'extrémité (4) étant constitué par des montants anticollision (6), par une traverse supérieure (7) et par une traverse de tête (8), sur laquelle sont fixés l'attelage (9), ainsi que les tampons (10) et un dispositif d'antichevauchement garantissant une bonne répartition des efforts.

2. Structure, suivant la revendication 1, caractérisée en ce que le cadre fixe (5) se présente sous forme d'un arceau rigide (11) en appui sur la section complète du véhicule (3) et relié à une traverse inférieure (12).

3. Structure, suivant la revendication 2, caractérisée en ce que la traverse inférieure est la traverse pivot d'un véhicule ferroviaire.

4. Structure, suivant l'une quelconque des revendications 1 et 2, caractérisée en ce que les éléments de structure (2) sont déformables suivant une direction prédéterminée et sont constitués par des profilés I double âme formant, respectivement, des longerons centraux (13) et des brancards (14) reliant la traverse de tête (8) du cadre mobile (4) à la traverse inférieure (12) du cadre fixe (5) et des battants (15) reliant la traverse supérieure (7) du cadre mobile (4) à l'arceau (11) du cadre fixe (5).

5. Structure, suivant la revendication 4, caractérisée en ce que les profilés constituant les éléments (2) sont conformés pour se déformer par flambage plastique orienté se réalisant par déformations successives dans l'axe longitudinal desdits profilés.

6. Structure, suivant l'une quelconque des revendications 4 et 5, caractérisée en ce que les profilés formant les longerons centraux (13), les brancards (14) et les battants (15) sont réalisés en un matériau ductile permettant un allongement important et sont munis, dans le plan de leur déformation préférentielle, de découpes (16).

7. Structure, suivant la revendication 6, caractérisée en ce que les découpes (16) se présentent sous forme de trous oblongs.

8. Structure, suivant l'une quelconque des revendications 1 et 4 à 7, caractérisée en ce que les profilés constituant les éléments (2) formant les longerons centraux (13), les brancards (14) et les battants (15) sont réalisés par extrusion et usinage ou par mécanosoudure, les découpes (16) étant réalisées par usinage.

9. Structure, suivant l'une quelconque des revendications 1 et 4 à 8, caractérisée en ce que les profilés formant les éléments (2) présentent un flambage plastique dirigé préalable des parois correspondant aux bords longitudinaux des découpes (16) par cintrage.

10. Structure, suivant l'une quelconque des revendications 1 et 4 à 9, caractérisée en ce que les éléments (2) sont constitués par une juxtaposition et/ou une superposition de plusieurs profilés simples, dont les parties munies de découpes (16) s'étendent parallèlement et/ou perpendiculairement entre elles, dans le même plan ou dans des plans parallèles et/ou perpendiculaires.

11. Structure, suivant l'une quelconque des revendications 4, 6 et 8, caractérisée en ce que les battants (15) sont assemblés entre eux par des profilés de liaison rigidificateurs (17) et les longerons centraux (13) et les brancards (14) sont également assemblés entre eux par d'autres profilés de liaison rigidificateurs (18), ces profilés (17 et 18) étant reliés aux profilés (13 à 15) en des emplacements correspondant à un intervalle compris entre deux découpes (16) et à une fréquence d'une ou de plusieurs découpes.

12. Structure, suivant la revendication 11, caractérisée en ce que les découpes (16) sont définies afin de garantir un ordre de flambage plastique préférentiel des différents étages, cet ordre étant le même pour tous les éléments (2) reliés entre eux.

13. Structure, suivant l'une quelconque des revendications 4, 6, 8 et 11, caractérisée en ce que les brancards (14) sont tournés de 90° autour de leur axe longitudinal, de telle manière que leurs plans de déformation soient perpendiculaires à celui des longerons centraux (13).

14. Structure, suivant l'une quelconque des revendications 4, 6, 8, 11 et 13, caractérisée en ce que les longerons centraux (13) et les brancards (14) sont encastrés et en appui dans la traverse de tête (8) du cadre mobile (4) et dans la traverse inférieure (12) du cadre fixe (5) et les battants (15) sont encastres et en appui dans la traverse supérieure (7) du cadre mobile (4) et dans l'arceau (11) du cadre fixe (5), leur fixation étant assurée par soudure, par rivetage, par boulonnage ou autre.

## Claims

1. Structure for energy absorption in a vehicle, in particular a railway vehicle, consisting of a region (1) which is deformable by dynamic plastic buckling of its structural elements (2), said region (1) being provided at at least one end or at both ends of the vehicle (3), characterised in that the region (1) which is deformable by dynamic plastic buckling of its structural elements (2) forms a luggage compartment, an access platform or the like with the possibility of bilateral access between a moving end frame (4) and a fixed frame (5) defining the end of the passenger space, the moving end frame (4) consisting of anti-collision columns (6), of an upper cross member (7) and of a head stock (8) on which there are fixed the coupling (9) as well as the buffers (10) and an anti-overlap device guaranteeing good distribution of stresses.

2. Structure according to claim 1, characterised in that the fixed frame (5) has the form of a rigid arch (11) resting on the complete cross section of the vehicle (3) and connected to a lower cross member (12).

3. Structure according to claim 2, characterised in that the lower cross member is the pivot cross member of a railway vehicle.

4. Structure according to any one of claims 1 and 2, characterised in that the structural elements (2) are deformable in a predetermined direction and consist of double-core I-profiles respectively forming central frame plates (13) and sole bars (14) connecting the head stock (8) of the moving frame (4) to the lower cross member (12) of the fixed frame (5) and flaps (15) connecting the upper cross member (7) of the moving frame (4) to the arch (11) of the fixed frame (5).

5. Structure according to claim 4, characterised in that the profiles forming the elements (2) are shaped so as to be deformed by orientated plastic buckling achieved by successive deformation in the longitudinal axis of said profiles.

6. Structure according to any one of claims 4 and 5, characterised in that the profiles forming the central frame plates (13), the sole bars (14) and the flaps (15) are produced from a ductile material allowing significant elongation and are provided with cutouts (16) in the plane of their preferred deformation.

7. Structure according to claim 6, characterised in that the cutouts (16) have the form of oblong holes.

8. Structure according to any one of claims 1 and 4 to 7, characterised in that the profiles constituting the elements (2) forming the central frame plates (13), the sole bars (14) and the flaps (15) are produced by extrusion and machining or by mechanical welding, the cutouts (16) being produced by machining.

9. Structure according to any one of claims 1 and 4 to 8, characterised in that the profiles forming the elements (2) have preliminary directed plastic buckling of the walls corresponding to the longitudinal edges of the cutouts (16) by bending.

10. Structure according to any one of claims 1 and 4 to 9, characterised in that the elements (2) consist of a juxtaposition and/or a superimposition of several simple profiles of which the parts provided with cutouts (16) are mutually parallel and/or perpendicular in the same plane or in parallel and/or perpendicular planes.

11. Structure according to any one of claims 4, 6 and 8, characterised in that the flaps (15) are connected to one another by rigidifying connecting profiles (17) and the central frame plates (13) and the sole bars (14) are also connected to one another by other rigidifying connecting profiles (18), these profiles (17 and 18) being connected to the profiles (13 to 15) at locations corresponding to an interval between two cutouts (16) and at a frequency of one or more cutouts.

12. Structure according to claim 11, characterised in that the cutouts (16) are defined so as to guarantee a preferred order of plastic buckling of the various stages, this order being the same for all the interconnected elements (2).

13. Structure according to any one of claims 4, 6, 8 and 11, characterised in that the sole bars (14) are rotated through 90° round their longitudinal axis so their planes of deformation are perpendicular to that of the central frame plates (13).

14. Structure according to any one of claims 4, 6, 8, 11 and 13, characterised in that the central frame plates (13) and the sole bars (14) are embedded and rest in the head stock (12) of the moving frame (4) and in the lower cross member of the fixed frame (5) and the flaps (15) are embedded and rest in the upper cross member (7) of the moving frame (4) and in the arch (11) of the fixed frame (5), their fixing being achieved by welding, riveting, bolting or the like.

## Patentansprüche

1. Energieaufnehmende Anordnung an einem Fahrzeug, insbesondere einem Schienfahrzeug, mit einem durch plastisches, dynamisches Ausknicken ihrer Anordnungsbestandteile (2) verformbaren Bereich (1), wobei der genannte Bereich (1) an mindestens einem oder an beiden Enden des Fahrzeugs (3) vorgesehen ist, **dadurch gekennzeichnet**, daß der durch plastisches, dynamisches Ausknicken seiner Anordnungsbestandteile (2) verformbare Bereich (1) zwischen einem beweglichen Rahmen (4) am Ende und einem stationären Rahmen (5) vorgesehen ist, der das Ende des Fahrgastraums abgrenzt, einen Gepäckraum, einen Einstiegvorraum, oder einem Raum entsprechend mit einer Einstiegmöglichkeit auf zwei Seiten bildet, wobei der bewegliche Rahmen (4) am Ende Stoßdämpfer (6), einen oberen Querträger (7) und einen Pufferträger (8) umfaßt, auf dem die Kuppelvorrichtung (9) sowie die Stoßdämpfer (10) und eine Überlappung verhindernde Einrichtung befestigt sind, die eine gute Verteilung der Belastungen gewährleistet.

2. Anordnung nach Anspruch 1, **dadurch gekennzeichnet**, daß der stationäre Rahmen (5) in Form eines starren Bogens (11) als Auflage auf dem gesamten Querschnitt des Fahrzeugs (3) und verbunden mit einem unteren Querträger (12) ausgelegt ist.

3. Anordnung nach Anspruch 2, **dadurch gekennzeichnet**, daß der untere Querträger der Drehgestellquerträger eines Schienfahrzeugs ist.

4. Anordnung nach einem der Ansprüche 1 und 2, **dadurch gekennzeichnet**, daß die Anordnungsbestandteile (2) in einer vorbestimmten Richtung verformbar sind und aus doppelwandigen I-Profilträgern bestehen, die jeweils mittlere Längsträger (13) und Längsträger (14), die den Pufferträger (8) des beweglichen Rahmens (4) mit dem unteren Querträger (12) des stationären Rahmens (5) verbinden, und Flügel (15) bilden, die den oberen Querträger (7) des beweglichen Rahmens (4) mit dem Bogen (11) des stationären Rahmens (5) verbinden.

5. Anordnung nach Anspruch 4, **dadurch gekennzeichnet**, daß die Profilträger, die die Anordnungselemente (2) bilden, derart ausgebildet sind, daß sie sich durch plastisches, orientiertes Ausknick verformen, das durch aufeinanderfolgende Verformungen in der Längsachse der genannten Profilträger erfolgt.

6. Anordnung nach einem der Ansprüche 4 und 5, **dadurch gekennzeichnet**, daß die Profilträger, die die mittleren Längsträger (13), die Längsträger (14) und die Flügel (15) bilden, aus einem duktilen Material hergestellt sind, das eine beträchtliche Dehnung gestattet, und in der Ebene ihrer bevorzugten Verformung mit Ausstanzungen (16) versehen sind.

7. Anordnung nach Anspruch 6**, dadurch gekennzeichnet**, daß die Ausstanzungen (16) in Form von Langlöchern ausgebildet sind.

8. Anordnung nach einem der Ansprüche 1 und 4 bis 7, **dadurch gekennzeichnet**, daß die Profilträger, die die Anordnungsbestandteile (2) bilden, welche die mittleren Längsträger (13), die Längsträger (14) und die Flügel (15) bilden, durch Extrusion und maschinelle Bearbeitung oder durch maschinelles Schweißen gefertigt werden, wobei die Ausstanzungen (16) durch maschinelle Bearbeitung hergestellt werden.

9. Anordnung nach einem der Ansprüche 1 und 4 bis 8, **dadurch gekennzeichnet**, daß die Profilträger, die die Anordnungsbestandteile (2) bilden, ein plastisches, gesteuertes, vorausgehendes Ausknicken der Seitenwände entsprechend den Längskanten der Ausstanzungen (16) durch Biegen ermöglichen.

10. Anordnung nach einem der Ansprüche 1 und 4 bis 9, **dadurch gekennzeichnet**, daß die Anordnungsbestandteile (2) eine Nebeneinanderanordnung und/oder einer Übereinanderanordnung mehrerer einfacher Profilträger umfassen, deren mit Ausstanzungen (16) versehene Teile in derselben Ebene oder in parallelen und/oder vertikalen Ebenen zueinander parallel und/oder vertikal liegen.

11. Anordnung nach einem der Ansprüche 4, 6 und 8, **dadurch gekennzeichnet**, daß die Flügel (15) durch versteifende Verbindungsprofilträger (17) miteinander verbunden sind und die mittleren Längsträger (13) und die Längsträger (14) durch weitere versteifende Verbindungsprofilträger (18) ebenfalls miteinander verbunden sind, wobei diese Profilträger (17 und 18) mit den Profilträgern (13 bis 15) an Stellen verbunden sind, die einem zwischen zwei Ausstanzungen (16) eingeschlossenen Zwischenraum liegen und einen Abstand von einem oder mehreren Ausschnitten haben.

12. Anordnung nach Anspruch 11, **dadurch gekennzeichnet**, daß die Ausstanzungen (16) derart vorgegeben sind, daß das plastische, bevorzugte Ausknicken der Anordnung in mehreren vorbestimmten Stufen erfolgt, wobei diese Anordnung bei allen miteinander verbundenen Anordnungsbestandteile (2) gleich ist.

13. Anordnung nach einem der Ansprüche 4, 6, 8 und 11, **dadurch gekennzeichnet**, daß die Längsträger (14) um 90° um ihre Längsachse gedreht sind, so daß ihre Verformungsebenen zu jenen der mittleren Längsträger (13) senkrecht sind.

14. Anordnung nach einem der Ansprüche 4, 6, 8, 11 und 13, dadurch gekennzeichnet, daß die mittleren Längsträger (13) und die Längsträger (14) sowohl als Auflage in den Pufferträger (8) des beweglichen Rahmens (4) als auch in den unteren Querträger (12) des stationären Rahmens (5) eingelegt sind und die Flügel (15) sowohl als Auflage in den oberen Querträger (7) des beweglichen Rahmens (4) als auch in den Bogen (11) des stationären Rahmens (5) eingelegt sind, sowie zu ihrer Befestigung ein Schweißen, Vernieten, Verschrauben oder dergleichen erfolgt.
